# EUROPÄISCHE PATENTSCHRIFT

(11) **EP 1 709 650 B1**
(45) Veröffentlichungstag und Bekanntmachung des Hinweises auf die Patenterteilung: **05.05.2010**
(21) Anmeldenummer: 04804775.7
(22) Anmeldetag: 13.12.2004
(51) Int. Cl.: H01F 38/12, H01F 5/04

(54) **ELEKTRISCHE KONTAKTIERUNG DÜNNER LACKDRÄHTE VON SEKUNDÄRWICKLUNGEN VON ZÜNDSPULEN MIT KONTAKTKRONE UND KONTAKTELEMENT**
ELECTRICAL CONTACT OF THIN ENAMEL COVERED WIRES OF SECONDARY WINDINGS OF IGNITION COILS COMPRISING A CONTACT CROWN AND A CONTACT ELEMENT
MISE EN CONTACT ELECTRIQUE DE MINCES FILS LAQUES D'ENROULEMENTS SECONDAIRES DE BOBINES D'ALLUMAGE AU MOYEN D'UNE COURONNE DE CONTACT ET D'UN ELEMENT DE CONTACT

(30) Priorität: 21.01.2004 DE 102004002935
(43) Veröffentlichungstag der Anmeldung: 11.10.2006
(73) Patentinhaber: Robert Bosch GmbH, 70442 Stuttgart (DE)
(72) Erfinder: FISCHER, Bernd, 87477 Sulzberg (DE); LERCHENMUELLER, Klaus, 87509 Immenstadt (DE); LINDENTHAL, Konstantin, 87544 Blaichach (DE); BRECKLE, Thomas, 87544 Bihlerdorf (DE); RAEDLER, Juergen, 87527 Sonthofen (DE); STEINBERGER, Werner, 87509 Immenstadt (DE)
(86) Internationale Anmeldenummer: PCT/EP2004/053410
(87) Internationale Veröffentlichungsnummer: WO 2005/071700

(56) Entgegenhaltungen:
- WO-A-98/01873
- FR-A- 2 716 938
- US-A- 4 962 361
- US-A- 5 225 801

## Beschreibung

Die Erfindung betrifft eine elektrische Verbindungsanordnung zur Herstellung einer Zündspule, insbesondere einer Stabzündspule mit einem Spulenkörper mit einem Hochspannungsabgang sowie einem Niederspannungsabgang.

### Stand der Technik

Zündspulen erzeugen Hochspannungsfunken. Dieser springt bei der an der Zündspule angeordneten Zündkerze an deren Elektroden über und zündet so beispielsweise das Luft-Benzin-Gemisch einer Brennkraftmaschine. In der Regel wird diese Zündkerze mit einer Zündspule mit Hochspannung versorgt. Innerhalb der Zündspule ist eine Primärwicklung und eine entsprechende Sekundärwicklung vorgesehen. Die Primärwicklung ist mit ihrem einen Ende an einen Zündanlassschalter gekoppelt, wobei ihr anderes Ende mit einem sogenannten Unterbrecher verbunden ist.

Die Sekundärwicklung, also die Wicklung, die für die Entstehung des Zündfunkens verantwortlich ist, ist im Inneren der Zündspule mit dem einen Ende der Primärwicklung verbunden, so dass diese an Masse liegt. Das andere Ende der Sekundärwicklung ist mit dem Hochspannungsabgang verbunden, der wiederum entweder mit einem Zündkabel, das zur Zündkerze führt, verbunden ist oder an dem unmittelbar die Zündkerze angeordnet ist.

Die Sekundärwicklung selbst besteht aus einem dünnen Draht, der mit einer entsprechenden Lackschicht überzogen ist, um bei der Umwicklung des Spulenkörpers die Kontaktierung der einzelnen Drähte zu vermeiden. Nachdem die Sekundärwicklungen auf dem Spulenkörper gewickelt worden sind, werden die Enden der jeweiligen Drähte kontaktiert. Hierzu sind in der Regel thermische Kontaktierungsverfahren bekannt, beispielsweise Löten oder Schweißen.

Aus der FR 2 716 938 A, der WO 98/01873 A und der US 4 962 361 sind Zündspulen mit Wicklungen aus Lackdraht bekannt, der jeweils an zumindest einem Ende in einer Verbindungsanordnung vorgesehen ist, die die Lackschicht durchdringt und auf diese Weise eine Kontaktierung mit einem Hochspannungs- bzw. Niederspannungsabgang erreicht.

### Nachteile des Standes der Technik

Insbesondere bezüglich der Kontaktierung von Primär- und Sekundärwicklung sind unterschiedliche Arbeitsprozesse notwendig. Dies erfordert höhere Anlagekosten, mehrere Montageschritte und auch eine bestimmte Anzahl von Anschlussteilen, die notwendig sind, um eine elektrische Verbindung entsprechend herstellen zu können.

Zudem gestaltete es sich oft schwierig, auf sehr engem Bauraum hier eine entsprechende Kontaktierung mittels den bekannten thermischen Verfahren herbeizuführen.

Die Aufgabe der Erfindung ist es, eine Verbindungsanordnung an einer Sekundär- bzw. Primärwicklung herzustellen, die kostengünstig und einfach realisierbar ist.

Das Grundprinzip der Lösung der Aufgabe besteht darin, das an sich aus dem Stand der Technik bekannte thermische Kontaktierungsverfahren zu ersetzen. Dies erfolgt dadurch, dass zusätzliche Kontaktierungselemente geschaffen worden sind, die bei der Montage den mit Lack ummantelten Draht der Sekundärwicklung durchbrechen und so eine entsprechende Kontaktierung herbeiführen.

Die Lösung der Aufgabe wird durch die Merkmale von Anspruch 1 vorgeschlagen.

### Vorteile der Erfindung

Das hier vorgeschlagene "kalte" Kontaktierungsverfahren hat gegenüber dem bisherigen Verfahren den Vorteil, dass keine zusätzlichen Anlagekosten notwendig sind. Ferner reduzieren sich zusätzlich Montageschritte und auch eine Reduzierung von Ausschlussteilen kann durch die erfindungsgemäße Ausführung verzeichnet werden.

Ein weiterer wesentlicher Vorteil der Erfindung besteht darin, dass für die Durchführung der Kontaktierung keine Bauraumoptimierung erfolgen muss. Dies bedeutet, dass kein Freiraum im Bereich der Kontaktierung z.B. für Schweißzangen, Lötkolben oder dergleichen vorgehalten werden muss.

Auf der Seite des Niederspannungsabgangs ist erfindungsgemäß vorgesehen, ein Kontaktelement über Führungsmittel einzuschieben. Das Kontaktelement ist derart gestaltet, dass das eine Ende in Schieberichtung tulpenartig aufgefächert ist und so während des Aufschiebens über die Primärwicklung, die auf dem Spulenkörper angeordnet ist, gleitet. Das andere Ende ist derart ausgebildet, dass es in einer Tasche fixierbar ist.

Um hier eine bessere Gleiteigenschaft vorzuweisen, weist das Kontaktelement zusätzlich eine Gleitfläche auf, die zu der Primärwicklung hinweist.

Durch das Aufsetzen eines Primärspulenkörpers zumindest über einen Teil des Sekundärspulenkörpers wird das freie Ende des Kontaktelements mit seiner Gleitfläche durch eine Nase, die innerhalb des Primärspulenkörpers angeordnet ist, niedergedrückt.

Bei Erreichen einer definierten Stellung drückt das Kontaktelement mit seiner Gleitfläche gegen die mit Isolierung versehenen Drähte des Sekundärspulenkörpers, wodurch die Isolierung an den entsprechenden Kontaktstellen aufgebrochen wird, so dass ein elektrischer Kontakt zwischen den einzelnen Drähten des Sekundärspulenkörpers und dem Kontaktelement herstellbar ist.

Bevorzugt ist das Kontaktelement derart ausgebildet, dass es zur Erlangung seiner mechanischen federartigen Eigenschaften eine Taille aufweist.

Insbesondere auf der Seite des Hochspannungsabgangs ist vorgesehen, die erfindungsgemäß ausgestalteten Kontaktelemente zu einer Kontaktkrone zusammenzufassen. Hierbei werden die einzelnen erfindungsgemäßen Kontaktelemente auf ihrer von der Gleitfläche wegweisenden Seite an einem Ringelement fixiert. Bevorzugt besteht diese Kontaktkrone aus einem einstückigen Teil, wobei vorstellbar ist, dass die Kontaktkrone in einem einzigen Arbeitsgang (Stanzen und Biegen) herstellbar ist.

Während des Aufschiebens der Kontaktkrone auf die Sekundärwicklungen gleiten die einzelnen Kontaktelemente auf der Oberfläche der Wicklung. Durch die tulpenartige Ausgestaltung der Kontaktkrone wird vermieden, das die Wicklungen verschoben oder beschädigt werden. Durch einen Anschlag, der gleichzeitig Aufnahme des Endes der Sekundärwicklung in der Ausbildung eines Anbindepfostens ist, ist die Position der Kontaktkrone definiert. Dies wird auch dadurch bewirkt, dass der Durchmesser der Kontaktkorne größer ist als der Sekundärspulenkörper plus zweimal der Durchmesser der Sekundärwicklung.

In einem weiteren Schritt wird ein Ringelement über die Kontaktkrone geschoben, durch die ein Presssitz des Kontaktelements auf der Sekundärwicklung und damit ein Kontaktieren der Kontaktelemente der Kontaktkrone mit der Sekundärwicklung erreicht wird.

Weitere vorteilhafte Ausgestaltungen gehen aus der nachfolgenden Beschreibung, sowie den Zeichnungen und den Ansprüchen hervor.

### Zeichnungen

Es zeigen
- Fig. 1: Eine perspektivische Ansicht auf eine Zündspule mit einer Seite für den Hochspannungsabgang und einer weiteren Seite für den Niederspannungsabgang;
- Fig. 2: Eine Schnittdarstellung durch die Zündspule gemäß Fig. 1;
- Fig. 3: Eine perspektivische Ansicht auf einen Sekundärspulenkörper, der in dem in Fig. 1 dargestellten Zündspulengehäuse angeordnet ist;
- Fig. 4: Eine perspektivische Ansicht auf die Seite des Niederspannungsabganges des Sekundärspulenkörpers;
- Fig. 5: Eine perspektivische Ansicht auf ein erfindungsgemäßes Kontaktelement;
- Fig. 6: Eine perspektivische Ansicht der Seite des Niederspannungsabgangs des Sekundärspulenkörpers mit dem erfindungsgemäßen Kontaktelement gemäss Fig. 5;
- Fig. 7: Eine weitere perspektivische Ansicht der Seite des Niederspannungsabgangs des Sekundärspulenkörpers mit dem erfindungsgemäßen Kontaktelement gemäss Fig. 5, jedoch ohne Darstellung der Sekundärwicklung;
- Fig. 8: Eine perspektivische Ansicht auf eine erfindungsgemäße Kontaktkrone, bestehend im wesentlichen aus den Kontaktelementen gemäss Fig. 7;
- Fig. 9: Eine perspektivische Ansicht auf die Seite des Hochspannungsabgangs des Sekundärspulenkörpers mit der Darstellung der erfindungsgemäßen Kontaktkrone gemäss Fig. 8.

### Beschreibung eines Ausführungsbeispiels

In Fig. 1 ist eine perspektivische Ansicht einer Zündspule 1 dargestellt. Die Zündspule 1 umfasst ein Zündspulengehäuse 2 und einem in dem Zündspulengehäuse 2 angeordneten Sekundärspulenkörper 3. Ferner weist die Zündspule 1 eine Seite für einen Hochspannungsabgang H und eine Seite für den Niederspannungsabgang N auf. Die Seite des Niederspannungsabgangs N ist dafür vorgesehen, um einen Kontakt mit einer in der Zeichnung nicht näher dargestellte Stromversorgung herzustellen, wobei die Seite des Hochspannungsabgangs H zur Verbindung mit einem in der Zeichnung nicht näher dargestellten Zündkabel oder einer Zündkerze vorgesehen ist.

In Fig. 2 ist die in Fig. 1 dargestellte Zündspule 1 in einer Schnittdarstellung gezeigt; die dargestellten Bereiche sind solche, die sich auf die erfindungswesentlichen Merkmale der Erfindung beziehen, die in den nachfolgenden Figuren näher dargestellt sind.

In Fig. 3 ist der Sekundärspulenkörper 3 mit jeweils einer Seite für den Hochspannungsabgang H und einer Seite für den Niederspannungsabgang N dargestellt, der unmittelbar nach seiner Montage als Baueinheit in das in den Fig. 1 und 2 dargestellte Zündspulengehäuse 2 einführbar ist.

### Seite des Niederspannungsabgangs N

In Fig. 4 ist eine vergrößerte Darstellung der Seite des Niederspannungsabgangs N des Sekundärspulenkörpers 3 dargestellt. Dabei ist vorgesehen, auf den Sekundärspulenkörper 3 einen Draht 4 zu wickeln, so dass sich die hier vorgesehene Wicklung 5 ergibt. Das eine Ende des Drahtes 4 der Wicklung 5 wird an einen sogenannten Anbindepfosten 6 angebracht, von dem aus sich der Draht 4 auf der Umfangfläche des Sekundärspulenkörpers 3 wickelt und sich über einen definierten Auflagebereich erstreckt. Dieser Auflagebereich dient gleichzeitig als Kontaktierbereich 7 für ein in den weiteren Figuren dargestelltes Kontaktelement 8 zur Herstellung eines elektrischen Kontakts zwischen der Wicklung 5 und dem Kontaktelement 8 selbst.

In Fig. 5 ist das erfindungsgemäße Kontaktelement 8 dargestellt. Es ist einstückig ausgebildet und besteht im Wesentlichen aus zwei Bereichen, nämlich einem Kontaktierbereich 9 und einem Fixierbereich 10, wobei die beiden Bereiche durch eine Taille 11 voneinander getrennt sind. Im Kontaktierbereich 9 ist das Kontaktelement 8 tulpenartig aufgefächert und es weist an seiner einen Seite 12 eine Gleitfläche 13 auf, die während der Montage des Kontaktelements 8 über den Kontaktierbereich 7 der Wicklung 5 gleitet.

Nachdem die Wicklung 5 (Fig. 6 und 7) an dem Sekundärspulenkörper 3 hergestellt ist, ist der Kontaktierbereich 7 vollständig mit der Wicklung 5 bedeckt. Anschließend wird das Kontaktelement 8 in Pfeilrichtung 14 gemäß Fig. 6 in am Sekundärspulenkörper 3 angeordnete Führungsmittel 15 geschoben. Dabei gleitet das Kontaktelement 8 auf dem Kontaktierbereich 7 der Wicklung 5 entlang, bis dieses in der taschenartigen Ausbildung 16 der Führungsmittel 15 fixiert ist. In einem weiteren Schritt wird ein Primärspulenkörper 17 in Pfeilrichtung 18 aufgeschoben. Die innerhalb des Primärspulenkörpers 17 angeordneten Nasen 19 in Ausbildung jeweils eines Ambosses drücken im montierten Zustand des Primärspulenkörpers 17 die eine Seite auf die Wicklung 5 und bewirken ein Aufbrechen der Isolationsschicht des Drahtes 4 der Wicklung 5. Damit ist eine elektrische Verbindung geschaffen worden, die ohne Anwendung eines thermischen Verfahrens hergestellt worden ist.

### Seite des Hochspannungsabgangs H

In einer weiteren Ausbildung ist in Fig. 8 eine Kontaktkrone 20 dargestellt, die aus mehreren Kontaktelementen 8a besteht, die an einem Ringelement 21 befestigt sind. Bei dem hier dargestellten Ausführungsbeispiel ist die Kontaktkrone 20 einstückig ausgebildet. Die einzelnen Kontaktelemente 8a der Kontaktkrone 20 sind zu ihren Kontaktierbereichen 9a hin tulpenartig aufgefächert.

Für die Montage der Kontaktkrone 20 gemäß Fig. 8 auf dem Sekundärspulenkörper 3 (Fig. 9) wird die becherartige Kontaktkrone 20 in Pfeilrichtung 22 auf den Bereich des Hochspannungsabgangs H geschoben, bis das Ringelement 21 einen Anbindepfosten 6' erreicht. Diese Art einer Ausbildung eines Anschlags dient dazu, eine lagegerechte Position der Kontaktkrone 20 in Bezug auf den Kontaktierbereich 7' bzw. 9a der Wicklung 5' bzw. der Kontaktelemente 8a zu schaffen.

Durch ein Aufschieben eines mit einer Zündkerze kontaktierbaren Ringelements 23 in Pfeilrichtung 22 wird ein Andrücken der Kontaktierbereiche 9a der jeweiligen Kontaktelemente 8a an die Wicklung 5' in dessen Kontaktierbereich 7' erreicht, da innerhalb des Ringelements 23 ebenfalls Nasen 24 vorgesehen sind, die diese im montierten Zustand gegen die Wicklung 5' drücken und so durch Aufbrechen der Isolierung eine elektrische Kontaktierung herstellen.

## Patentansprüche

1. Zündspule mit einer elektrischen Verbindungsanordnung zur Kontaktierung dünner Lackdrähte, mit einem einen Hochspannungsabgang (H) und einem Niederspannungsabgang (N) aufweisenden Spulenkörper (3), um den ein Draht (4) gewickelt ist, der in einem Kontaktierbereich (7; 7') mit einem Kontaktelement (8; 8a) kontaktiert ist, welches beim Kontaktieren des Drahtes (4) die Lackschicht des Drahtes (4) zerstört, **dadurch gekennzeichnet, dass** das Kontaktelement (8; 8a) zumindest an seinem einen Ende tulpenartig aufgefächert ist und eine Gleitfläche (13) aufweist, mit der das Kontaktelement (8; 8a) über den Draht (4) im Kontaktierbereich (7; 7') schiebbar ist, wobei die Gleitfläche (13) mit einem Ringelement (17; 23) zusammenwirkt, welches über das Kontaktelement (8; 8a) schiebbar ist und dabei die Gleitfläche (13) zur Zerstörung der Lackschicht des Drahtes (4) gegen den Draht (4) drückt, und wobei das Kontaktelement (8,8a) an seinem anderen Ende am Spulenkörper (3) fixiert ist.

2. Zündspule nach Anspruch 1, **dadurch gekennzeichnet, dass** das Kontaktelement (8) einen mit dem Spulenkörper (3) verbindbaren Fixierbereich (10) aufweist und dass die Gleitfläche (13) aus der Ebene des Fixierbereiches (10) von dem Kontaktierbereich (7; 7') weg abgewinkelt ist.

3. Zündspule nach Anspruch 2, **dadurch gekennzeichnet, dass** der Spulenkörper (3) eine taschenartige Aufnahme (16) für den Fixierbereich (10) hat.

4. Zündspule nach einem der Ansprüche 1 bis 3, **dadurch gekennzeichnet, dass** das Ringelement (17; 23) mindestens eine Nase (19; 24) zur definierten Erzeugung der Anpresskraft des Kontaktelements (8; 8a) auf den Draht (4) aufweist.

5. Zündspule nach einem der Ansprüche 1 bis 4, **dadurch gekennzeichnet, dass** mehrere Kontaktelemente (8a) zu einer Kontaktkrone (20) zusammengefasst sind, wobei die Kontaktelemente (8a) an einem Ringelement (21) angeordnet sind.

6. Zündspule nach Anspruch 1, **dadurch gekennzeichnet, dass** das Kontaktelement (8) auf seiner einen Seite eine Bohrung aufweist.

7. Zündspule nach Anspruch 1, **dadurch gekennzeichnet, dass** das Kontaktelement (8) auf seiner einen Seite eine Sicke, eine Prägung oder eine sonstige Kontur aufweist.

## Claims

1. Ignition coil having an electrical connection arrangement for making contact with thin enamelled wires, having a coil former (3) which has a high-voltage outlet (H) and a low-voltage outlet (N) and around which a wire (4) is wound, a contact element (8; 8a) making contact with said wire in a contact-making region (7; 7'), said contact element destroying the enamel layer of the wire (4) when contact is made with the wire (4), **characterized in that** the contact element (8; 8a) is fanned out in the manner of a tulip at least at one of its ends and has a sliding face (13) by way of which the contact element (8; 8a) can slide over the wire (4) in the contact-making region (7; 7'), with the sliding face (13) interacting with a ring element (17; 23) which can slide over the contact element (8; 8a) and in the process presses the sliding face (13) against the wire (4) in order to destroy the enamel layer of the wire (4), and with the contact element (8, 8a) being fixed to the coil former (3) at the other of its ends.

2. Ignition coil according to Claim 1, **characterized in that** the contact element (8) has a fixing region (10) which can be connected to the coil former (3), and **in that** the sliding face (13) is angled away from the contact-making region (7; 7') out of the plane of the fixing region (10).

3. Ignition coil according to Claim 2, **characterized in that** the coil former (3) has a pocket-like receptacle (16) for the fixing region (10).

4. Ignition coil according to one of Claims 1 to 3, **characterized in that** the ring element (17; 23) has at least one lug (19; 24) for defined production of the contact-pressure force of the contact element (8; 8a) on the wire (4).

5. Ignition coil according to one of Claims 1 to 4, **characterized in that** a plurality of contact elements (8a) are combined to form a contact cap (20), with the contact elements (8a) being arranged on a ring element (21).

6. Ignition coil according to Claim 1, **characterized in that** the contact element (8) has a hole on one of its sides.

7. Ignition coil according to Claim 1, **characterized in that** the contact element (8) has a bead, an embossed portion or some other contour on one of its sides.

## Revendications

1. Bobine d'allumage comprenant un agencement de connexion électrique pour la mise en contact de fils laqués minces, comprenant un corps de bobine (3) présentant une sortie haute tension (H) et une sortie basse tension (N), autour duquel est enroulé un fil (4), qui est amené dans une région de contact (7 ; 7') en contact avec un élément de contact (8 ; 8a), qui détruit la couche de laque du fil (4) lors du contact avec le fil (4), **caractérisée en ce que** l'élément de contact (8 ; 8a) est ouvert en forme de tulipe au moins à l'une de ses extrémités, et présente une surface de glissement (13), avec laquelle l'élément de contact (8 ; 8a) peut être coulissé sur le fil (4) dans la région de contact (7 ; 7'), la surface de glissement (13) coopérant avec un élément annulaire (17 ; 23) qui peut coulisser sur l'élément de contact (8 ; 8a) et presse ainsi la surface de glissement (13) contre le fil (4) pour détruire la couche de laque du fil (4), et l'élément de contact (8 ; 8a) étant fixé à son autre extrémité au corps de bobine (3).

2. Bobine d'allumage selon la revendication 1, **caractérisée en ce que** l'élément de contact (8) présente une région de fixation (10) pouvant être connectée au corps de bobine (3) et **en ce que** la surface de glissement (13) est coudée à l'écart de la région de contact (7 ; 7') hors du plan de la région de fixation (10).

3. Bobine d'allumage selon la revendication 2, **caractérisée en ce que** le corps de bobine (3) a un logement en forme de poche (16) pour la région de fixation (10).

4. Bobine d'allumage selon l'une quelconque des revendications 1 à 3, **caractérisée en ce que** l'élément annulaire (17 ; 23) présente au moins un nez (19 ; 24) pour produire de manière définie la force de pression de l'élément de contact (8 ; 8a) sur le fil (4).

5. Bobine d'allumage selon l'une quelconque des revendications 1 à 4, **caractérisée en ce que** plusieurs éléments de contact (8a) sont rassemblés pour former une couronne de contact (20), les éléments de contact (8a) étant disposés sur un élément annulaire (21).

6. Bobine d'allumage selon la revendication 1, **caractérisée en ce que** l'élément de contact (8) présente un alésage sur l'un de ses côtés.

7. Bobine d'allumage selon la revendication 1, **caractérisée en ce que** l'élément de contact (8) présente, sur l'un de ses côtés, une moulure, un gaufrage ou un autre contour.
